# EUROPÄISCHE PATENTSCHRIFT

(11) **EP 0 297 528 B1**
(45) Veröffentlichungstag und Bekanntmachung des Hinweises auf die Patenterteilung: **09.10.1991**
(21) Anmeldenummer: 88110349.3
(22) Anmeldetag: 29.06.1988
(51) Int. Cl.: B41F 15/42, B41F 15/14, B05C 1/08, B05D 1/40

(54) **Rakelgerät**
Doctor device
Dispositif de raclage

(30) Priorität: 30.06.1987 DE 8709028 U
(43) Veröffentlichungstag der Anmeldung: 04.01.1989
(73) Patentinhaber: Zimmer, Johannes, A-9020 Klagenfurt (AT)
(72) Erfinder: Zimmer, Johannes, A-9020 Klagenfurt (AT)
(74) Vertreter: Hofinger, Engelbert, DDr.

(56) Entgegenhaltungen:
- AT-A- 347 388
- AT-A- 361 439
- DE-U- 8 712 783
- FR-A- 2 321 948

## Beschreibung

Die Erfindung betrifft ein Rakelgerät mit einer magnetisch angepreßten Rakelrolle, welche an einer Leiste aus elastischem Material anliegt, die mit einem starren Träger unter Freilassung ihres unteren Rakelbereiches verbunden ist, und mit nahe den Enden der Leiste angeordneten Anlaufteilen für die Rakelrolle.

Eine derartige Einrichtung ist aus AT-A-361 439 bekannt. Durch das freihändig erfolgende, lose Einlegen der Rakelrolle in die Schablone und durch betriebstechnisch bedingte fallweise Schrägstellung der Rundschablone zur Laufrichtung liegt die Rakelrolle mitunter nicht rechtwinklig zur Laufrichtung. Bei Anordnung einer starren Leiste zwischen den Anlaufteilen hebt sich durch eine solche Schrägstellung die Rakelrolle von der Leiste ab und es kommt zu einem Durchtritt von Auftragsmasse in den Bereich hinter der Rakelrolle.

Die mögliche Schrägstellung der Rakelrolle bewirkt auf jeden Fall Funktionsstörungen durch seitliches Auswandern. Dabei entsteht eine erhebliche Schubkraft in Axialrichtung dieser Rolle, die besonders bei langen Rollen dazu führt, daß Anlaufklötze, die zu deren Zentrierung vorgesehen wurden, sich in die senkrecht zur Rollenachse stehenden Anlaufflächen derartiger Anlaufteile einbohrten und diese zerstörten.

Eine bekanntgewordene Einrichtung (vgl. AT-A-347 388) sollte die dargestellten Schwierigkeiten beseitigen. Tatsächlich hat dieser Vorschlag jedoch keinen Eingang in die Praxis gefunden, weil die dort vorgesehenen seitlichen Anlaufteile zwar das Problem lösten, wie eine zufällig entstandene Schrägstellung der Rakelrolle wieder korrigiert werden kann, das Übertreten von Auftragsmasse in den Bereich hinter der Rakelrolle bei einer derartigen Einrichtung jedoch nicht verhindert werden konnte.

Aufgabe der Erfindung ist es, eine Einrichtung zu schaffen, welche die Vorteile der beiden bekannten Einrichtungen vereinigt, ohne diesen Nachteil aufzuweisen. Erfindungsgemäß ist hiezu vorgesehen, daß die Leiste, welche kürzer ist als die Rakelrolle, lediglich in ihrem oberen Randbereich mit dem Träger verbunden ist und daß die Anlaufteile zur Rollenachse schrägstehend angeordnete Anlaufflächen für die Rakelrolle aufweisen.

Dadurch daß die Rolle 6 die Leiste 1 überragt, werden die vorgesehenen Schrägflächen bei Abweichungen der Rakelrolle von der Normallage sofort wirksam. Dadurch daß nur der obere Randbereich der Leiste eingespannt ist, wird diese hinreichend verwindbar, um sich auch bei Auftreten eines Winkels zwischen Leiste und Rakelrolle an diese auf der ganzen Länge anzulegen. Im Zusammenhang mit der erfindungsgemäß ausgestalteten biegeelastischen Leiste führen die an sich bekannten, schrägstehend angeordneten Anlaufflächen nun dazu, daß die Rakelrolle in die korrekte Position übergeführt wird, ohne daß es zwischenzeitlich zu einem Durchtritt von Auftragsmasse in den Bereich hinter der Rakelrolle kommt.

Es ist bereits vorgeschlagen worden, eine Rakelrolle zur Oberflächenbehandlung von Warenbahnen wahlweise vor einer quer zur Warenbahn verlaufenden Leiste oder hinter dieser anzubringen. In letzterem Fall staut die Leiste einen Substanzvorrat auf und verhindert dadurch, daß Auftragsmasse in den Bereich hinter der Walze gelangt. Die Erfindung kann so ausgestaltet werden, daß auch bei dieser Anordnung der Rakelrolle zufällige Schrägstellungen der Rakelrolle wieder aufgehoben werden, wobei die Dichtleiste ihre Funktion beibehält. Dies wird dadurch erreicht, daß vor wie hinter der Leiste schräge Anlaufflächen für die Rakelrolle vorgesehen sind.

Weitere Einzelheiten der Erfindung werden anhand der Zeichnung erläutert. In dieser stellt die linke Seite von Fig. 1 eine erste Ausführungsform, die rechte Seite eine zweite Ausführungsform der Erfindung gemäß der Schnittlinie I-I in Fig. 5 dar. Fig. 2 und 3 illustrieren die Funktion einer der linken Seite von Fig. 1 entsprechenden Einrichtung. Fig. 4 ist ein in Längsrichtung der Warenbahn verlaufender Vertikalschnitt, Fig. 5 die Vorderansicht des Ausführungsbeispieles gemäß der linken Seite von Fig. 1, Fig. 6 ist ein Schnitt nach der Linie VI-VI in Fig. 4.

Die erfindungsgemäße Einrichtung nach Fig. 1 weist linke und rechte Seitenbegrenzer 16, 16' auf, welche symmetrisch ausgebildet sind und entweder beide der Ausführung nach der linken Seite von Fig. 1 oder als mögliche Variante der Ausführung gemäß der rechten Seite von Fig. 1 entsprechen. Bei dem in Fig. 1 links dargestellten Seitenbegrenzer 16 sind zwei Anlaufteile 2,11 für eine sich quer zur Warenbahn erstreckende Rakelrolle 6 vorgesehen, welche Anlaufflächen 3 und 7 für die Rakelrolle 6 aufweisen. Die aus Kunststoff bestehenden Führungskörper 2 und 11 tragen an ihrer Außenseite eine Platte 17 aus magnetisierbarem Material und sind in einer Führung 13 höhenverstellbar, deren Funktion insbesondere aus Fig. 5 und 6 zu entnehmen ist. Wesentlich für die Erfindung ist die Leiste 1 aus gummielastischem Material, deren Vorderseite 8 im unbelasteten Zustand gemäß Fig. 1 mit Abstand vor dem hinteren Ende 4, 4' der Anlaufflächen 3, 3' für eine vor der Leiste 1 angeordnete Rolle 6 verläuft. Ebenso verläuft die Rückseite 9 der Dichtleiste 1 hinter dem vorderen Ende 10, 10' der Anlaufflächen 7, 7' die wirksam werden, wenn die Rakelrolle 6 hinter der Leiste angeordnet ist (vgl. Fig. 4, strichlierte Darstellung).

Bei der auf der linken Seite in Fig. 1 dargestellten Variante der Erfindung verlaufen die Anlaufflächen 7 und eine nicht dargestellte symmetrische Fläche auf der rechten Seite für die hinter der Dichtleiste 1 angeordnete Rolle parallel zu den vorderen Anlaufflächen 3, 3'. Bei der rechts dargestellten Variante ist beidseits nur ein Anlaufteil 2' vorgesehen, welcher die konvergierenden Anlaufflächen 3', 7' trägt. Diese Variante ist dann von Interesse, wenn die Rakelrolle 6 die Tendenz zeigt, gegen die Bewegungsrichtung 21 der Warenbahn sich schräg nach vorne zu verschieben.

Die Funktion der erfindungsgemäßen Einrichtung ergibt sich schematisch aus Fig. 2 und 3. Aus Fig. 2 ergibt sich, daß die elastische Leiste unter dem Druck der Rakelrolle 6 mit ihrer Vorderseite 8 bis zum Ende der Anlaufflächen 3, 3' zurückgedrängt wird. Gerät nun die Rakelrolle 6 in die in Fig. 3 dargestellte Schrägstellung, so sorgt die Anlauffläche 3 dafür, daß auf das vordere Ende der Rolle eine Kraft ausgeübt wird, welche diese wieder normal zur Warenbahn stellt. Wesentlich für die Erfindung ist, daß hiebei die Rakelrolle 6 nicht den Kontakt mit der Leiste 1 verliert. Dies wird dadurch erzielt, daß die Leiste 1 gegenüber den Anlaufteilen 2, 2' in Bewegungsrichtung verschiebbar ist und im übrigen aus verwindbarem, gummielastischem Material besteht.

Fig. 4 zeigt die erfindungsgemäße Einrichtung in Anwendung auf eine Druckeinrichtung, mit der eine auf einem Drucktuch 19 befestigte Warenbahn 5 mittels einer Rundschablone 18 behandelt wird. Die Leiste 1 ist hier in einem Klemmprofil 15 gehalten, welches mit dem Farbrohr 14, welches der Zufuhr der Auftragsmasse dient, verbunden ist. Zur Erhöhung ihrer Flexibilität ist die Leiste 1 mit einer Längsnut 12 versehen.

Wie insbesondere aus Fig. 5 und 6 hervorgeht, ist der Seitenbegrenzer 16, welcher die Anlaufteile 2, 11 trägt, mit seitlicher Führung 13 vertikal verschiebbar gelagert. Das Herausfallen des Seitenbegrenzers 16 wird dabei durch einen Bolzen 20 verhindert, welcher eine Öffnung 22 in einem Führungsblech 23 durchsetzt, welches in einer Ausnehmung des Seitenbegrenzers 16 geführt ist. Zur Anpressung der Rakelrolle 6 ist unterhalb des Drucktuches 19 ein Magnetbalken vorgesehen. Dieser wirkt gleichzeitig auf die Platte 17 aus magnetisierbarem Material, welche außen am Seitenbegrenzer 16 angebracht ist. Die vertikale Beweglichkeit des Seitenbegrenzers 16 führt im Zusammenwirken mit der Abrundung der Enden der Rakelrolle 6 zu einer optimalen Abdichtung, welche verhindert, daß Auftragsmasse in den Raum hinter der Rakelrolle 6 gelangt.

## Patentansprüche

1. Rakelgerät mit einer magnetisch angepreßten Rakelrolle (6), welche an einer Leiste (1) aus elastischem Material anliegt, die mit einem starren Träger unter Freilassung ihres unteren Rakelbereiches verbunden ist, und mit nahe den Enden der Leiste (1) angeordneten Anlaufteilen (2,2',11) für die Rakelrolle (6), dadurch gekennzeichnet, daß die Leiste (1), welche kürzer ist als die Rakelrolle (6), lediglich in ihrem oberen Randbereich mit dem Träger (Klemmprofil 15) verbunden ist und daß die Anlaufteile (2,2',11) zur Rollenachse schrägstehend angeordnete Anlaufflächen (3,3' bzw. 7,7') für die Rakelrolle (6) aufweisen.

2. Rakelgerät nach Anspruch 1, dadurch gekennzeichnet, daß vor wie hinter der Leiste (1) Anlaufflächen (3,3' bzw. 7,7') für die Rakelrolle (6) vorgesehen sind.

3. Rakelgerät nach Anspruch 1 oder 2, dadurch gekennzeichnet, daß die Leiste (1) mit mindestens einer Längsnut (12) versehen ist.

4. Rakelgerät nach einem der Ansprüche 1 bis 3, dadurch gekennzeichnet, daß die Anlaufteile (2,2',11) in ihrem die Anlaufflächen (3,3' bzw. 7,7') bildenden Teil aus Kunststoff bestehen.

5. Rakelgerät nach einem der Ansprüche 1 bis 4, dadurch gekennzeichnet, daß die Anlaufteile (2,2',11) gegenüber dem Träger der Dichtleiste, beispielsweise einem an einem Farbrohr (14) befestigten Klemmprofil (15), vertikal frei verschiebbar gelagert sind.

6. Rakelgerät nach Anspruch 5, dadurch gekennzeichnet, daß die Anlaufteile (2,2',11) mit Platten (17) od. dgl. aus magnetisierbarem Material versehen sind.

7. Rakelgerät nach einem der Ansprüche 1 bis 6, dadurch gekennzeichnet, daß die Enden der Rakelrolle (6) in an sich bekannter Weise abgerundet sind.

## Claims

1. A doctor device comprising a magnetically applied doctor roller (6) which bears against a bar (1) of resilient material, which is connected to a rigid bearer, leaving its lower doctor region free, and comprising check portions (2, 2', 11) for the doctor roller (6), which are arranged adjacent the ends of the bar (1), characterised in that the bar (1) which is shorter than the doctor roller (6) is only connected to the bearer (clamping profile member 15) in the upper edge region of the bar (1) and that the check portions (2, 2', 11) have check surfaces (3, 3' and 7, 7' respectively) for the doctor roller (6), which are arranged inclinedly with respect to the axis of the roller.

2. A doctor device according to claim 1 characterised in that check surfaces (3, 3' and 7, 7' respectively) are provided for the doctor roller (6) in front of and behind the bar (1).

3. A doctor device according to claim 1 or claim 2 characterised in that the bar (1) is provided with at least one longitudinal groove (12).

4. A doctor device according to one of claims 1 to 3 characterised in that the check portions (2, 2', 11) comprise plastics material in their part forming the check surfaces (3, 3' and 7, 7' respectively).

5. A doctor device according to one of claims 1 to 4 characterised in that the check portions (2, 2', 11) are vertically freely displaceably mounted relative to the bearer of the sealing bar, for example a clamping profile member (15) which is fixed to an ink tube (14).

6. A doctor device according to claim 5 characterised in that the check portions (2, 2', 11) are provided with plates (17) or the like of magnetisable material.

7. A doctor device according to one of claims 1 to 6 characterised in that the ends of the doctor roller (6) are rounded in per se known manner.

## Revendications

1. Dispositif de raclage comportant un rouleau de raclage (6), pressé magnétiquement, qui s'applique contre un listel (1) en matériau élastique lequel est relié à un support rigide, en laissant libre sa zone inférieure de raclage et comportant des éléments de butée (2, 2', 11), disposés à proximité des extrémités du listel (1), pour le rouleau de raclage (6), caractérisé en ce que le listel (1) qui est plus court que le rouleau de raclage (6), est relié au support (profilé de serrage 15), uniquement dans sa zone de bordure supérieure, et en ce que les éléments de butée (2, 2', 11) présentent des surfaces de butée (3, 3' ou 7, 7') pour le rouleau de raclage (6), disposées obliquement par rapport à l'axe du rouleau.

2. Dispositif de raclage selon la revendication 1, caractérisé en ce qu'il est prévu des surfaces de butée (3, 3' ou 7, 7') pour le rouleau de raclage (6), tant à l'avant qu'à l'arrière du listel (1).

3. Dispositif de raclage selon la revendication 1 ou 2, caractérisé en ce que le listel (1) est pourvu d'au moins une rainure longitudinale (12).

4. Dispositif de raclage selon l'une des revendications 1 à 3, caractérisé en ce que les éléments de butée (2, 2', 11) sont en matière plastique, dans leur partie formant les surfaces de butée (3, 3' ou 7, 7').

5. Dispositif de raclage selon l'une des revendications 1 à 4, caractérisé en ce que les éléments de butée (2, 2', 11) sont montés de manière à pouvoir coulisser librement, verticalement, par rapport au support du listel d'étanchéité, par exemple, par rapport à un profilé de serrage (15) fixé sur un tube encreur (14).

6. Dispositif de raclage selon la revendication 5, caractérisé en ce que les éléments de butée (2, 2', 11) sont pourvus de plaques (17) ou similaires en matériau magnétisable.

7. Dispositif de raclage selon l'une des revendications 1 à 6, caractérisé en ce que les extrémités du rouleau de raclage (6) sont arrondies de manière connue en soi.
